# EUROPÄISCHE PATENTSCHRIFT

(11) **EP 0 780 883 B1**
(45) Veröffentlichungstag und Bekanntmachung des Hinweises auf die Patenterteilung: **19.05.1999**
(21) Anmeldenummer: 96118985.9
(22) Anmeldetag: 27.11.1996
(51) Int. Cl.: H01K 1/44, H01K 1/24, H01J 5/52

(54) **Zweiseitig gequetschte Lampe**
Double side-pinched lamp
Lampe à deux scellements par pincement

(30) Priorität: 22.12.1995 DE 19548523
(43) Veröffentlichungstag der Anmeldung: 25.06.1997
(73) Patentinhaber: Patent-Treuhand-Gesellschaft für elektrische Glühlampen mbH, 81543 München (DE)
(72) Erfinder: Berger, Helmut, 51689 Lindlar (DE); Eder, Jürgen, 51061 Köln (DE); Liermann, Hans, 51515 Kürten (DE)

(56) Entgegenhaltungen:
- EP-A- 0 451 647
- EP-A- 0 547 683
- FR-A- 1 305 085
- GB-A- 428 414
- US-A- 3 646 387

## Beschreibung

Die Erfindung geht aus von einer zweiseitig gequetschten Lampe gemäß dem Oberbegriff des Anspruchs 1.

Darunter sind sowohl Glühlampen als auch Entladungslampen zu verstehen. Es handelt sich dabei insbesondere um Halogenglühlampen in Soffittenform, aber auch um Entladungslampen, insbesondere Metallhalogenidlampen, beispielsweise UV-Strahler für kosmetische und medizinische Anwendungen. Ein weiteres Anwendungsgebiet sind Natriumhochdrucklampen.

Üblicherweise sind derartige Lampen mit Sockeln versehen, die aus einer keramischen Hülse und einem darin gehaltenen metallischen Anschlußkontakt bestehen. Meist ist der Anschlußkontakt scheibenähnlich geformt, insbesondere knopfartig oder tellerartig. Die Hülse ist normalerweise geschlitzt, wobei der Schlitz auf die Quetschung aufgeschoben ist. Sie ist mittels Kitt an der Quetschung befestigt. Die Verwendung von Kitt ist mit einigen Nachteilen behaftet. Insbesondere ist die damit erzielte Verbindung bei hoher Temperaturbelastung nicht genügend zuverlässig. Weiterhin können das saure Milieu des Kitts und Reste von Lösungsmitteln die Stromzuführung korrodieren. Aus diesem Grund wurde bereits versucht, die keramische Hülse kittlos zu befestigen (siehe beispielsweise EP-A 547 683). Die Herstellung derartiger Lampen ist jedoch sehr kompliziert und damit zeit- und kostenaufwendig.

Es ist Aufgabe der vorliegenden Erfindung, eine zweiseitig gequetschte Lampe gemäß dem Oberbegriff des Anspruchs 1 bereitzustellen, die zeitund kostengünstig hergestellt werden kann und die sich insbesondere gut für die Automatisierung eignet.

Diese Aufgabe wird durch die kennzeichnenden Merkmale des Anspruchs 1 gelöst. Besonders vorteilhafte Ausgestaltungen finden sich in den abhängigen Ansprüchen.

Der Vorteil der vorliegenden Erfindung besteht darin, daß das keramische Hülsenmaterial jetzt völlig eingespart werden kann und damit auch auf Kitt vollständig verzichtet werden kann. Das zeitaufwendige Ausheizen des Sokkelkitts entfällt völlig. Das Formen der Glassockelhülse kann bevorzugt gleichzeitig mit dem Fertigungsschritt des Quetschens durchgeführt werden.

Erfindungsgemäß besteht die zweiseitig gequetschte elektrische Lampe aus einem vakuumdicht abgeschlossenen, längsgestreckten Lampenkolben, der eine Längsachse definiert. Er ist an seinen beiden einander gegenüberliegenden Enden mit Quetschdichtungen ausgestattet, wobei jede Quetschdichtung eine Quetschfolie umschließt, die innere und äußere Stromzuführungen miteinander verbindet. An den äußeren Enden der Quetschdichtungen sind jeweils Lampensockel angebracht. Diese bestehen aus einer Hülse, die aus dem Material des Lampenkolbens gebildet ist und die an das äußere Ende der Quetschdichtung angeformt ist. Diese Hülse besitzt einen inneren und äußeren Durchmesser, wobei die Wandstärke der Hülse typenspezifisch in der Größenordnung von etwa einem Millimeter liegt. Im Innern der Hülse ist ein Kontaktelement befestigt, das mit der äußeren Stromzuführung elektrisch leitend verbunden ist. Das Kontaktelement erstreckt sich im wesentlichen quer zur Lampenachse.

Die Grundform des Kontaktelements ist scheibenähnlich. Insbesondere eignen sich auch davon abgeleitete Formen wie pilz-, stift- oder messerähnliche Kontaktelemente. Die Befestigung des Elements in der Hülse erfolgt dadurch, daß zumindest ein Teil des Randes des Kontaktelements in die Hülse eingebettet, also eingeschmolzen oder eingequetscht, ist.

In einer besonders bevorzugten Ausführungsform ändert sich der Abstand des Randes des scheibenähnlichen Körpers von seinem Mittelpunkt, also sein Radius, über den Umfang. Er ändert sich insbesondere gesetzmäßig bzw. periodisch. Diese Eigenschaft ist besonders dann wichtig, wenn es praktisch kein metallisches Material für das Kontaktelement gibt, das dem thermischen Ausdehnungskoeffizienten des Kolbenmaterials (im allgemeinen Quarzglas) angepaßt wäre. Eine Fehlanpassung würde jedoch im Betrieb bald zu Sprüngen im Kolbenmaterial (Quarzglas) führen, die die Lebensdauer der Lampe verkürzen würden. Ein geeignetes Material für das Kontaktmaterial ist Edelstahl (V2A, insbesondere auch vernickelt) oder auch Nickel bzw. Kupfer (evtl. versilbert oder vergoldet).

In einer besonders bevorzugten Ausführungsform ist der minimale Radius des Elements kleiner als der Innenradius der Hülse. Insbesondere hat das Kontaktelement eine kleeblattähnliche, elliptische, dreiecksähnliche oder einem n-Eck ähnliche Gestalt. Für die praktische Ausführung hat es sich als vorteilhaft erwiesen, wenn die Ecken des Kontaktelements abgerundet sind. Auf diese Weise können Spannungen minimiert werden, insbesondere bei gleichzeitiger Anwendung beider Techniken. Letztlich wird dadurch das Kontaktelement sehr zuverlässig in der Glashülse verankert.

Die äußere Stromzuführung, die die Quetschfolie mit dem Kontaktelement verbindet, kann prinzipiell auf zwei verschiedene Weisen realisiert werden.

Eine erste Möglichkeit ist, daß die äußere Stromzuführung ein Draht ist. Vorteilhaft besitzt dabei das Kontaktelement ein ösenähnliches Ansatzstück (Halsteil), in das der Draht eingesetzt werden kann. Eine zweite Variante ist, die drahtförmige Stromzuführung abzuwinkeln und die Längsseite des Winkelstücks am Kontaktelement zu verschweißen. Schließlich kann das Kontaktelement auch direkt mit dem Draht stumpf verschweißt werden.

Eine zweite Möglichkeit ist, daß die äußere Stromzuführung eine Folie, insbesondere eine Verlängerung der Quetschfolie, ist. Die übliche Quetschfolie ist stabil genug um die Aufgabe der äußere Stromzuführung mit zu übernehmen. Auch hier ist bevorzugt ein Verlängerungsteil der Quetschfolie abgewinkelt, wobei wieder die Längsseite des Winkelstücks am Kontaktelement verschweißt ist.

Im Falle der Abwinkelung eines Teils der äußeren Stromzuführung ist es vorteilhaft, daß das Kontaktelement zur Stromzuführung hin ausgebaucht ist. An dieser konkaven Wölbung kann das Winkelstück gut verschweißt werden.

Für eine zuverlässige Halterung des Kontaktelements in der Glashülse hat es sich als günstig erwiesen, wenn zumindest der Rand des Kontaktelements eine Dicke zwischen 0,3 und 0,8 mm besitzt. In einer besonders bevorzugten Ausführungsform gilt diese Bemessungsregel für das ganze Kontaktelement.

Die Herstellung derartiger Sockel aus Glashülsen läßt sich vorteilhaft in den üblichen Herstellungsablauf für derartige Lampen einbinden wie er beispielsweise (mit Hilfe einer Vierbackenquetschmaschine) in der EP-A 451 647 beschrieben ist. Zur Herstellung des erfindungsgemäßen Sockels enthalten die Backen jetzt jeweils eine integrierte Formeinrichtung, die nicht nur die Quetschung, sondern auch die Glashülse formt. Dabei wird zunächst als Zwischenschritt das Ende des Lampenkolbens, insbesondere auch der Bereich der späteren Glashülse, auf Verformungstemperatur gebracht. Durch die Oberflächenspannung kommt es dadurch zu einer definierten Selbstverformung des Kolbenendes, so daß sich dort der Rohrdurchmesser einschnürt. Durch die der beabsichtigten Sockelform angepaßten Formbacken wird nun ein Verschluß des Kolbens durch die Quetschbacken erreicht. Gleichzeitig wird die Sockelgeometrie geprägt, wobei das Kontaktelement mittels Unterdruck oder durch eine Zange an die richtige Stelle gehalten wird. Ein definierter Innendurchmesser der Glashülse wird durch geeignet gewählte Verarbeitungsparameter erreicht.

Im folgenden soll die Erfindung anhand mehrerer Ausführungsbeispiele näher erläutert werden. Es zeigen:
- Figur 1: eine Halogenglühlampe in Seitenansicht (a) und um 90° gedreht (b)
- Figur 2: ein Kontaktelement für die Lampe der Figur 1
- Figur 3: weitere Ausführungsbeispiele für Kontaktelemente
- Figur 4: ein weiteres Ausführungsbeispiel (im Ausschnitt) einer Halogenglühlampe in Seitenansicht (a) und um 90° gedreht (b)
- Figur 5: ein weiteres Ausführungsbeispiel für die Verbindung eines Kontaktelements mit der äußeren Stromzuführung
- Figur 6: ein Ausführungsbeispiel einer Metallhalogenidlampe in Seitenansicht (a) und um 90° gedreht (b)

Figur 1 zeigt zwei um 90° gedrehte Ansichten einer zweiseitig gequetschten Halogenglühlampe. Sie besteht aus einem zylindrischen Kolben 1, in dem ein Leuchtkörper 2 axial angeordnet ist. Er ist im Kolben 1 durch Noppen 10 gehaltert.

Der Leuchtkörper 2 besteht aus leuchtenden Abschnitten 3 mit kleiner Steigung, die durch nichtleuchtende Abschnitte 4 mit großer Steigung voneinander getrennt sind. Auch die Enden 5 des Leuchtkörpers bestehen aus nichtleuchtenden Abschnitten großer Steigung. Die Enden 5 sind in ihrer Funktion als innere Stromzuführung direkt in die Quetschung 6 eingebettet und dort mit einer Quetschfolie 7 verbunden. Das dem Leuchtkörper zugewandte Ende 8 der Folie 7 ist innerhalb der Quetschung 6 umgeknickt, wobei das Leuchtkörperende 5 in den Knick 9 eingeführt ist und somit rein mechanisch einen elektrischen Kontakt mit der Folie 7 herstellt. Die Folie ist 2,5 µm dick.

An die Quetschung 6 ist außen als Sockel eine rohrförmige Glashülse 11 angeformt mit einem Außendurchmesser von 7 mm und einem Innendurchmesser von 5 mm. Die Hülse 11 ist etwa 7 mm lang. Sie ist damit schmaler als die Breitseite der Quetschung 6, jedoch breiter als die Schmalseite der Quetschung 6. Dementsprechend befindet sich zwischen Quetschung 6 und Hülse 11 eine Übergangszone 12.

In der Hülse 11 ist quer zur Lampenachse in einer Tiefe von 3 mm vom Hülsenende ein scheibenartiges Kontaktelement 13 eingebettet, das aus Stahlblech (V2A) mit einer Dicke von 0,4 mm (siehe Figur 2) gefertigt ist. Es ist kleeblattförmig gestaltet, wobei der maximale Radius der Scheibe 13 (Rmax) 2,7 mm und der minimale Radius (Rmin) 2,0 mm beträgt. Letzterer wird am Boden von jeweils vier Mulden 16 erreicht. Die Mulden 16 sind als konkave Kreisbögen aus der Scheibe ausgestanzt. Die Mulden 16 dienen insbesondere als Griffhilfe für eine Halterung mittels einer Zange.

An der Rückseite des Elements 13 ist ein hohles Halsteil 14 angesetzt. Zwischen Folie 7 und Element 13 ist ein Molybdändraht mit einem Durchmesser von 0,6 mm als äußere Stromzuführung 15 angeordnet, der mit dem Halsteil 14 verschweißt ist.

In Fig. 3 sind noch weitere mögliche Grundformen für das Kontaktelement gezeigt. Im einzelnen handelt es sich dabei um eine elliptische Gestalt 17 (Fig. 3a), eine dreiecksähnliche Gestalt 18 (Fig. 3b) und eine viereckähnliche Gestalt 19 (Fig. 3c). Die Grundform der letzteren ist eine 0,5 mm dicke Scheibe, die eine konkave zentrale Ausbuchtung 27 mit einem Durchmesser von 3 mm besitzt. Der größte Durchmesser der Scheibe ist 5,4 mm, sein kleinster Durchmesser ist 5 mm. Die Ecken des Dreiecks und Vierecks sind verrundet.

Ein weiteres Ausführungsbeispiel einer Halogenglühlampe zeigt Fig. 4 im Ausschnitt. Auch hier ist das Kontaktelement 20 tellerförmig ausgebaucht, während die drahtförmige äußere Stromzuführung 21 innerhalb der Hülse 11 abgewinkelt (22) ist. Der abgewinkelte Teil 22 ist mit seiner Längsseite mit der Rückseite des Kontaktelements 20 mittels Widerstandsschweißen verbunden.

Statt einer Abwinkelung kann eine drahtförmige äußere Stromzuführung 25 auch direkt mit dem Kontaktelement 26 im Bereich der Ausbauchung 27 stumpf verschweißt (28) sein (Fig. 5).

Ein Ausführungsbeispiel einer Metallhalogenidlampe zeigt Fig. 6. Im Unterschied zu Fig. 1 schließt der als Tonnenkörper 30 ausgebildete Kolben aus Quarzglas zwei Elektroden 31 nebst einer Metallhalogenidfüllung ein. Die Kolbenenden sind durch Quetschungen 32 abgedichtet, in die Folien 33 eingebettet sind. Die äußere Stromzuführung wird hier durch ein Verlängerungsteil 34 der Quetschfolie 33 gebildet. Das Verlängerungsteil 34 ist im Bereich der Glashülse 11 abgewinkelt. Der abgewinkelte Teil 35 ist mit seiner Längsseite 36 mit der Rückseite des bauchigen Kontaktelements 26 verschweißt.

## Patentansprüche

1. Zweiseitig gequetschte elektrische Lampe mit einem vakuumdicht abgeschlossenen, längsgestreckten Lampenkolben (1; 30), der eine Längsachse definiert und aneinander gegenüberliegenden Enden mit Quetschdichtungen (6; 32) ausgestattet ist, wobei jede Quetschdichtung eine Quetschfolie (7; 33) umschließt, die innere (5) und äußere Stromzuführungen (15; 21; 25; 34) miteinander verbindet, und mit jeweils einem Lampensockel am Ende der Quetschdichtung (6; 32), wobei der Sockel ein Kontaktelement (13; 17; 18; 19; 20) aufweist, das mit der äußeren Stromzuführung (15; 21; 25; 34) elektrisch leitend verbunden ist, dadurch gekennzeichnet, daß der Sockel aus einer Hülse (11) besteht, die aus dem Material des Lampenkolbens gebildet ist und die an das äußere Ende der Quetschdichtung (6; 32) angeformt ist, wobei sich das Kontaktelement (13) im wesentlichen quer zur Lampenachse erstreckt und im Innern der Hülse (11) befestigt ist.

2. Zweiseitig gequetschte elektrische Lampe nach Anspruch 1, dadurch gekennzeichnet, daß das Kontaktelement (13) scheibenähnlich geformt ist.

3. Zweiseitig gequetschte elektrische Lampe nach Anspruch 2, dadurch gekennzeichnet, daß zumindest ein Teil des Rands des Kontaktelements in die Hülse (11) eingeschmolzen ist.

4. Zweiseitig gequetschte elektrische Lampe nach Anspruch 1, dadurch gekennzeichnet, daß sich beim Kontaktelement (13) der Abstand des Randes vom Mittelpunkt (Radius) über den Umfang ändert, insbesondere sich gesetzmäßig ändert.

5. Zweiseitig gequetschte elektrische Lampe nach Anspruch 4, dadurch gekennzeichnet, daß der minimale Radius des Elements kleiner als der Innenradius der Hülse (11) ist.

6. Zweiseitig gequetschte elektrische Lampe nach Anspruch 4, dadurch gekennzeichnet, daß das Element kleeblattähnlich (13), elliptisch (17), dreiecksähnlich (18) oder ähnlich einem n-Eck (19) mit n>3 geformt ist.

7. Zweiseitig gequetschte elektrische Lampe nach Anspruch 1, dadurch gekennzeichnet, daß die äußere Stromzuführung (15) ein Draht ist.

8. Zweiseitig gequetschte elektrische Lampe nach Anspruch 1, dadurch gekennzeichnet, daß die äußere Stromzuführung eine Folie (34), insbesondere eine Verlängerung der Quetschfolie, ist.

9. Zweiseitig gequetschte elektrische Lampe nach Anspruch 7 oder 8, dadurch gekennzeichnet, daß das Kontaktelement eine Ausbauchung (27) besitzt, an dem die äußere Stromzuführung befestigt ist.

10. Zweiseitig gequetschte elektrische Lampe nach Anspruch 1, dadurch gekennzeichnet, daß die Lampe eine Glühlampe oder Entladungslampe ist.

## Claims

1. Electric lamp pinched at two ends with an elongated lamp bulb (1; 30) which is sealed in a vacuum-tight fashion, defines a longitudinal axis and is fitted at opposite ends with pinch seals (6; 32), each pinch seal surrounding a pinch foil (7; 33) which interconnects the inner (5) and outer supply leads (15; 21; 25; 34), and having in each case a lamp cap at the end of the pinch seal (6; 32), the cap having a contact element (13; 17; 18; 19; 20) which is connected in an electrically conducting fashion to the outer supply lead (15; 21; 25; 34), characterized in that the cap comprises a sleeve (11) which is formed from the material of the lamp bulb and which is integrally formed on the outer end of the pinch seal (6; 32), the contact element (13) extending essentially transverse to the lamp axis and being fastened in the interior of the sleeve (11).

2. Electric lamp pinched at two ends according to Claim 1, characterized in that the contact element (13) resembles a disc in shape.

3. Electric lamp pinched at two ends according to Claim 2, characterized in that at least a part of the edge of the contact element is sealed into the sleeve (11).

4. Electric lamp pinched at two ends according to Claim 1, characterized in that in the case of the contact element (13) the distance of the edge from the midpoint (radius) varies over the circumference, in particular is in accordance with a rule.

5. Electric lamp pinched at two ends according to Claim 4, characterized in that the minimum radius of the element is smaller than the inside radius of the sleeve (11).

6. Electric lamp pinched at two ends according to Claim 4, characterized in that in shape the element resembles a clover leaf (13), an ellipse (17), a triangle (18) or an n-sided polygon (19) with n>3.

7. Electric lamp pinched at two ends according to Claim 1, characterized in that the outer supply lead (15) is a wire.

8. Electric lamp pinched at two ends according to Claim 1, characterized in that the outer supply lead is a foil (34), in particular an extension of the pinch foil.

9. Electric lamp pinched at two ends according to Claim 7 or 8, characterized in that the contact element has a bulge (27) on which the outer supply lead is fastened.

10. Electric lamp pinched at two ends according to Claim 1, characterized in that the lamp is an incandescent lamp or discharge lamp.

## Revendications

1. Lampe électrique pincée des deux côtés, comportant une ampoule (1 ; 30) de lampe oblongue, fermée de manière étanche au vide, qui définit un axe longitudinal et qui est munie à des extrémités opposées l'une à l'autre de pincements (6 ; 32) d'étanchéité , chaque pincement d'étanchéité entourant un ruban (7 ; 33) de pincement qui relie entre elles des entrées (15 ; 21 ; 25 ; 34) de courant intérieure (5) et extérieure, et comportant une embase de lampe à l'extrémité du pincement (6 ; 32) d'étanchéité, l'embase comportant un élément (13 ; 17 ; 18 ; 19 ; 20) de contact qui est relié de manière conductrice de l'électricité à l'entrée (15 ; 21 ; 25 ; 34) extérieure de courant, caractérisée en ce que l'embase est constituée d'une douille (11) qui est en le matériau de l'ampoule de la lampe et qui est issue de l'extrémité extérieure du pincement (6 ; 32) d'étanchéité, l'élément (13) de contact s'étendant sensiblement transversalement à l'axe de la lampe et étant fixé à l'intérieur de la douille (11).

2. Lampe électrique pincée des deux côtés suivant la revendication 1, caractérisée en ce que l'élément (13) de contact est de forme semblable à une rondelle.

3. Lampe électrique pincée des deux côtés suivant la revendication 2, caractérisée en ce qu'au moins une partie du bord de l'élément de contact est fondue dans la douille (11).

4. Lampe électrique pincée des deux côtés suivant la revendication 1, caractérisée en ce que, dans l'élément (13) de contact, la distance du bord au centre (rayon) se modifie sur le pourtour, notamment se modifie selon une loi.

5. Lampe électrique pincée des deux côtés suivant la revendication 4, caractérisée en ce que le rayon minimum de l'élément est inférieur au rayon intérieur de la douille (11).

6. Lampe électrique pincée des deux côtés suivant la revendication 4, caractérisée en ce que l'élément est de forme semblable à une feuille de trèfle (13), de forme elliptique (17), de forme similaire à un triangle (18) ou de forme similaire à un polygone (19) à n côtés avec n>3.

7. Lampe électrique pincée des deux côtés suivant la revendication 1, caractérisée en ce que l'entrée (15) de courant extérieur est un fil métallique.

8. Lampe électrique pincée des deux côtés suivant la revendication 1, caractérisée en ce que l'entrée de courant extérieure est un ruban (34), notamment un prolongement du ruban de pincement.

9. Lampe électrique pincée des deux côtés suivant la revendication 7 ou 8, caractérisée en ce que l'élément de contact a une partie (27) bombée à laquelle est fixée l'entrée de courant extérieure.

10. Lampe électrique pincée des deux côtés suivant la revendication 1, caractérisée en ce que la lampe est une lampe à incandescence ou une lampe à décharge.
